# EUROPÄISCHE PATENTSCHRIFT

(11) **EP 2 820 624 B1**
(45) Veröffentlichungstag und Bekanntmachung des Hinweises auf die Patenterteilung: **09.06.2021**
(21) Anmeldenummer: 13705747.7
(22) Anmeldetag: 12.02.2013
(51) Int. Cl.: G07C 9/00, G07C 11/00

(54) **VERFAHREN ZUM IDENTIFIZIEREN EINER PERSON**
METHOD FOR IDENTIFYING A PERSON
PROCÉDÉ D'IDENTIFICATION D'UNE PERSONNE

(30) Priorität: 02.03.2012 DE 102012203313
(43) Veröffentlichungstag der Anmeldung: 07.01.2015
(73) Patentinhaber: Bundesdruckerei GmbH, 10969 Berlin (DE)
(72) Erfinder: MEINICKE, Carsten, 31275 Lehrte (DE); SCHUSTER, Armin, 30459 Hannover (DE); STANKE, Rüdiger, 30449 Hannover (DE); PFLÄGING, Thilo, 30539 Hannover (DE); KÜTER, Joachim, 10245 Berlin (DE); MAGGIONI, Christoph, 10961 Berlin (DE)
(74) Vertreter: Patentship Patentanwaltsgesellschaft mbH
(86) Internationale Anmeldenummer: PCT/EP2013/052755
(87) Internationale Veröffentlichungsnummer: WO 2013/127624

(56) Entgegenhaltungen:
- WO-A1-01/97178
- DE-A1-102009 020 145
- DE-A1-102010 016 098
- US-B1- 6 690 673

## Beschreibung

Die Patentschrift US 6,690,673 B1 zeigt einen Vergnügungspark. Mehrere Besucher treten in diesen Vergnügungspark durch einen Einlass ein. Die Besucher tragen jeweils einen biometrischen Transponder. Mittels der Transponder ist eine ständige Überwachung der Besucher ermöglicht.

Die Offenlegungsschrift WO 01/97178 A1 zeigt ein Warteschlangenverwaltungssystem.

Die Offenlegungsschrift DE 10 2010 016 098 A1 zeigt eine Zugangskontrollvorrichtung.

Die Offenlegungsschrift DE 10 2009 020 145 A1 zeigt eine Vorrichtung zur Differenzierung von Passagierströmen.

In hoheitlich sicherheitsrelevanten Bereichen, wie beispielsweise an Flughäfen, muss die Identität einer reisenden Person mehrfach überprüft werden. Hierzu sind üblicherweise räumlich verteilte Identifikationskontrollstellen eines Kontrollsystems, beispielsweise eines Grenzkontrollsystems (Border-Control-System), vorgesehen.

Zur Erfassung von Identitätsdaten verfügt jede Identifikationskontrollstelle über ein Dokumentenlesegerät, das die Identitätsdaten, beispielsweise einen Namen der Person, anhand eines Identitätsdokumentes ausliest. Hierzu kann die Person selbst oder ein Grenzbeamter das Identifikationsdokument dem Dokumentenlesegerät zuführen.

Die Mehrfacherfassung der Identitätsdaten an bzw. durch die Identifikationskontrollstellen ist jedoch mit einer hohen Komplexität sowie mit einem hohen Personalaufwand verbunden und führt zudem zu einer Erhöhung von Durchlaufzeiten für zu identifizierende Personen, welche eine Mehrzahl von Identifikationskontrollstellen passieren müssen.

Es ist daher die Aufgabe der vorliegenden Erfindung, ein Konzept zur effizienten Identifikation von Personen in einem Identifikationssystem mit räumlich verteilten Identifikationskontrollstellen zu schaffen.

Diese Aufgabe wird durch die Merkmale der unabhängigen Patentansprüche gelöst. Vorteilhafte Weiterbildungsformen sind Gegenstand der abhängigen Ansprüche, der Beschreibung sowie der Zeichnungen.

Die vorliegende Erfindung basiert auf der Erkenntnis, dass die obige Aufgabe durch eine einmalige Erfassung von Identitätsdaten in einem Identifikationssystem der vorgenannten Art gelöst werden kann. Die erfassten Identitätsdaten, wie beispielsweise Angabe über einen Namen und einen Wohnort einer Person, können hiernach zu einer zentralen Serverentität übertragen werden und einer oder mehrerer der räumlich verteilten Identifikationskontrollstellen des Identifikationssystems derart bereitstellen, dass die Identitätsdaten durch die jeweilige Identifikationskontrollstelle beispielsweise dann angezeigt werden, wenn deren Anzeigen benötigt wird. Dies kann dadurch realisiert werden, dass die Identitätsdaten für die jeweilige Identifikationskontrollstelle gemäß einem Warteschlangenkriterium bereitgestellt werden. Das Warteschlangenkriterium kann 2 beispielsweise eine Anordnung einer Person in einer Warteschlange vor der jeweiligen Identifikationskontrollstelle sein.

Zusätzlich kann bei der Erfassung der Identitätsdaten, insbesondere bei der erstmaligen Erfassung der Identitätsdaten in einem Identifikationssystem, ein Referenzidentifizierungsmerkmal erfasst und den Identitätsdaten zugeordnet werden. Das Referenzidentifizierungsmerkmal ist ein individuelles Identifizierungsmerkmal und kann beispielsweise ein biometrisches Merkmal der Person sein, wie ein Fingerabdruck oder ein Abbild der Augeniris. Durch die Erfassung eines Fingerabdrucks der jeweiligen Person an einer der verteilten Identifikationskontrollstellen kann dieser mit den als Datensätzen vorgespeicherten Referenzidentifizierungsmerkmalen verglichen werden. Bei Übereinstimmung mit einem der gespeicherten Referenzidentifizierungsmerkmale kann ein weiterer Sicherheitsmechanismus implementiert werden, um sicherzustellen, dass jeweils die der jeweiligen Person zugeordneten Identitätsdaten angezeigt werden. Gemäß einem Aspekt betrifft die Erfindung ein Verfahren zum Identifizieren einer Person anhand eines Identitätsdokumentes in einem Identifikationssystem mit einer Mehrzahl von räumlich verteilten Identifikationskontrollstellen gemäß Anspruch 1.

Die räumlich verteilten Identifikationskontrollstellen können miteinander über ein drahtloses oder über ein drahtgebundenes Kommunikationsnetzwerk kommunizieren. So kann beispielsweise die erste Identifikationskontrollstelle das erfasste Identitätsdatum, das beispielsweise Angaben aus einer MRZ umfassen kann, über das Kommunikationsnetzwerk einer zweiten Identifikationskontrollstelle über die zentrale Servereinrichtung, mit dem die räumlich verteilten Identifikationskontrollstellen über das Kommunikationsnetzwerk kommunizieren, übermitteln.

Die erste Identifikationskontrollstelle kann beispielsweise ein so genannter Kiosk oder eGate sein, welcher mit einem Dokumentenlesegerät ausgestattet sein kann. Ein Reisender kann beispielsweise im Rahmen der Selbstbedienung sein Identitätsdokument auf ein Dokumentenfenster des Dokumentenlesegerätes auflegen, wodurch das Identitätsdatum optisch oder elektronisch erfasst werden kann.

Die zweite Identifikationskontrollstelle kann beispielsweise ein so genannter Primary, ein Secondary oder ein Supervisor sein. Die zweite Identifikationskontrollstelle kann auch durch eine Bedienperson, wie etwa durch einen Grenzbeamten, bedient werden. Gemäß einer Ausführungsform wird das erfasste Identitätsdatum in dem Schritt des Bereitstellens mehreren Identifikationskontrollstellen der Mehrzahl von räumlich verteilten Identifikationskontrollstellen gleichzeitig oder sequentiell, insbesondere in Abhängigkeit von einem Aufenthaltsort der Person, bereitgestellt.

Gemäß einer Ausführungsform wird der Aufenthaltsort der Person erfasst. Die Erfassung kann beispielsweise durch eine Kamera-unterstützte Personenüberwachung mit Abgleich biometrischer Merkmale oder auf der Basis des Aufenthaltsortes eines Kommunikationsgerätes der Person, etwa eines Smartphones, oder auf der Basis eines Barcodes, mittels welchen festgestellt werden kann, an welcher Identifikationskontrollstelle die Person gerade ansteht. Hierzu können die Identifikationskontrollstellen mit Barcode-Lesegeräten versehen sein.

Gemäß der Erfindung umfasst der Schritt des Bereitstellens das Anzeigen des erfassten Identitätsdatums durch die zweite Identifikationskontrollstelle, was das Anzeigen des erfassten Identitätsdatums gemäß dem Warteschlangenkriterium umfasst. Das Anzeigen wird mittels einer Anzeigevorrichtung, etwa eines Bildschirmes, bewirkt.

Zum Anzeigen des Identitätsdatums wird erfindungsgemäß eine graphische Anzeige verwendet, mit der die jeweilige Identifikationskontrollstelle ausgestattet ist.

Gemäß einer Ausführungsform umfasst der Schritt des Bereitstellens das Auswählen der zweiten Identifikationskontrollstelle aus der Mehrzahl räumlich verteilten Identifikationskontrollstellen.

Gemäß einer Ausführungsform umfasst der Schritt des Bereitstellens das Zuordnen des erfassten Identitätsdatums zu der zweiten Identifikationskontrollstelle.

Gemäß einer Ausführungsform umfasst der Schritt des Bereitstellens das Speichern des erfassten Identitätsdatums in einem der zweiten Identifikationskontrollstelle zugeordneten Speicherbereich umfasst, insbesondere in einem Speicherbereich einer Datenbank einer zentralen Servereinrichtung.

Gemäß einer Ausführungsform wird das erfasste Identitätsdatum in einer Tabelle des Speicherbereichs gemäß dem Warteschlangenkriterium gespeichert.

Gemäß einer Ausführungsform wird, beispielsweise bei einer Weiterleitung der Person zu einer dritten Identifikationskontrollstelle, die Zuordnung des erfassten Identitätsdatums zu der zweiten Identifikationskontrollstelle aufgelöst und das erfasste Identitätsdatum der dritten Identifikationskontrollstelle gemäß einem weiteren Warteschlangenkriterium bereitgestellt.

Erfindungsgemäß ist das jeweilige Warteschlangenkriterium eines der folgenden Kriterien:
Zeitrang des Erfassens des erfassten Identitätsdatums,
Anordnung des erfassten Identitätsdatums in einer Reihenfolge von erfassten Identitätsdaten,
Zeitrang einer Zuordnung des erfassten Identitätsdatums zu der zweiten Identifikationskontrollstelle,

Anordnung des erfassten Identitätsdatums in einer Reihenfolge von erfassten Identitätsdaten, welche der zweiten Identifikationskontrollstelle zugeordnet sind,

Anordnung des erfassten Identitätsdatums in einer Reihenfolge von erfassten Identitätsdaten, welche durch die zweite Identifikationskontrollstelle anzuzeigen sind, Anordnung des erfassten Identitätsdatums in einer Reihenfolge von erfassten Identitätsdaten, welche für die zweite Identifikationskontrollstelle bereitgestellt wurden.

Gemäß einer Ausführungsform wird das erfasste Identitätsdatum der zweiten Identifikationskontrollstelle über eine zentrale Serverentität bereitgestellt.

Gemäß einer Ausführungsform ist das Identitätsdatum ein Datum einer maschinenlesbaren Zone des Identitätsdokumentes. Das Identitätsdatum kann beispielsweise einen Namen einer Person, deren Geburtsort, deren Geburtsdatum und/oder deren Wohnort umfassen.

Gemäß einer Ausführungsform umfasst das Verfahren das Erstellen eines Referenzidentifizierungsmerkmals der Person, und das Zuordnen des Referenzidentifizierungsmerkmals zu dem erfassten Identitätsdatum.

Gemäß einer Ausführungsform umfasst das Verfahren das Erfassen eines Identifizierungsmerkmals der Person durch eine zweite Identifikationskontrollstelle, und das Anzeigen des erfassten Identitätsdatums durch die zweite Identifikationskontrollstelle bei Übereinstimmung des erfassten Identifizierungsmerkmals mit dem Referenzidentifizierungsmerkmal.

Das Referenzidentifizierungsmerkmal kann automatisch mittels der ersten Identifikationskontrollstelle, beispielsweise durch die Aufnahme eines biometrischen Merkmals, erstellt werden. Durch die Zuordnung des Referenzidentifizierungsmerkmals zu dem erfassten Identitätsdatum können Identifizierungsmerkmale von Personen, wie etwa deren biometrische Merkmale, verwendet werden, um das erfasste Identitätsdatum abzurufen bzw. anzuzeigen.

Gemäß einer Ausführungsform wird das erfasste Identifizierungsmerkmal mit dem Referenzidentifizierungsmerkmal verglichen, wobei bei Übereinstimmung des erfassten Identifizierungsmerkmals und des Referenzidentifizierungsmerkmals das erfasste Identitätsdatum der zweiten Identifikationskontrollstelle bereitgestellt wird.

Gemäß einer Ausführungsform werden das Referenzidentifizierungsmerkmal und das erfasste Identitätsdatum als einander zugeordnete Datensätze gespeichert. Die einander zugeordneten Datensätze können beispielsweise in einer Tabelle in einer Datenbank einander zugeordnet oder gemeinsam gespeichert werden. Die Datenbank kann beispielsweise durch die zentrale Serverentität bereitgestellt werden.

Gemäß einer Ausführungsform wird das erfasste Referenzidentifizierungsmerkmal und/oder erfasste Identitätsdatum in einer Datenbank gespeichert.

Gemäß einer Ausführungsform wird das erfasste Identifizierungsmerkmal mit dem Referenzidentifizierungsmerkmal verglichen, und bei Übereinstimmung des erfassten Identifizierungsmerkmals und des Referenzidentifizierungsmerkmals wird das erfasste Identitätsdatum der zweiten Identifikationskontrollstelle bereitgestellt. Der Vergleich des erfassten Identifizierungsmerkmals mit dem Referenzidentifizierungsmerkmal kann beispielsweise merkmalsweise durchgeführt werden. Ist das erfasste Identitätsdatum beispielsweise in einer Datenbank einer zentralen Serverentität gespeichert, so kann das erfasste Identitätsdatum zu der zweiten Identifikationskontrollstelle über ein Kommunikationsnetzwerk übermittelt werden.

Gemäß einer Ausführungsform ist das Referenzidentifizierungsmerkmal eines der folgende Merkmale: ein biometrisches Merkmal, insbesondere ein Gesichtsbild, ein Fingerabdruck, oder ein Augeniris-Abbild, ein der Person oder dem Identitätsdokument zugeordneter Barcode, ein durch die erste Identifikationskontrollstelle erstellbares Dokument, insbesondere ein Ticket, ein Merkmal des Identitätsdokumentes, insbesondere ein Inhalt einer maschinenlesbaren Zone des Identitätsdokumentes.

Gemäß einer Ausführungsform umfasst das Verfahren das Erfassen eines Identifizierungsmerkmals der Person durch eine dritte Identifikationskontrollstelle und das Anzeigen des erfassten Identitätsdatums durch die dritte Identifikationskontrollstelle bei Übereinstimmung des erfassten Identifizierungsmerkmals mit dem Referenzidentifizierungsmerkmal. Die dritte Identifikationskontrollstelle kann mit der ersten Identifikationskontrollstelle oder mit der zentralen Serverentität wie vorstehend und nachfolgend ausgeführt kommunizieren.

Gemäß einer Ausführungsform umfasst die erste Identifikationskontrollstelle ein Dokumentenlesegerät zur Erfassung des Identitätsdatums anhand des Identitätsdokumentes, wobei das Identitätsdatum mittels des Dokumentenlesegerätes erfasst wird, insbesondere optisch oder elektrisch.

Gemäß einem weiteren Aspekt betrifft die Erfindung ein Identifikationskontrollsystem mit einer Mehrzahl von räumlich verteilten Identifikationskontrollstellen gemäß Anspruch 12.

Die erste Identifikationskontrollstelle kann beispielsweis ein so genannter Kiosk oder eGate sein, welcher mit einem Dokumentenlesegerät ausgestattet sein kann. Ein Reisender kann beispielsweise im Rahmen der Selbstbedienung sein Identitätsdokument auf ein Dokumentenfenster des Dokumentenlesegerätes auflegen, wodurch das Identitätsdatum optisch oder elektronisch erfasst werden kann.

Die zweite Identifikationskontrollstelle kann beispielsweise ein so genannter Primary, ein Secondary oder ein Supervisor sein. Die zweite Identifikationskontrollstelle kann auch durch eine Bedienperson, wie etwa durch einen Grenzbeamten, bedient werden. Gemäß einer Ausführungsform umfasst die erste Identifikationskontrollstelle ein Dokumentenlesegerät zur Erfassung des Identitätsdatums anhand des Identitätsdokumentes, wobei das Identitätsdatum mittels des Dokumentenlesegerätes erfasst wird, insbesondere optisch oder elektrisch. Die Identifikationskontrollstellen können untereinander und/oder mit einer zentralen Serverentität über ein Kommunikationsnetzwerk kommunizieren. Die zentrale Serverentität kann beispielsweise die erfassten Identitätsdaten sowie die erstellten bzw. erfassten Referenzidentifizierungsmerkmale in einer Datenbank ablegen und zur Verfügung stellen. Gemäß einer Ausführungsform umfasst die erste Identifikationskontrollstelle ein Dokumentenlesegerät zur Erfassung des Identitätsdatums anhand des Identitätsdokumentes, wobei das Identitätsdatum mittels des Dokumentenlesegerätes erfasst wird, insbesondere optisch oder elektrisch.

Gemäß einer Ausführungsform umfasst das Identifikationskontrollsystem eine Referenzerfassungseinrichtung zum Erstellen eines Referenzidentifizierungsmerkmals der Person, einer ersten Identifikationskontrollstelle zur Erfassung eines Identitätsdatums einer Person anhand eines Identifikationsdokumentes, wobei die Identifikationskontrollstelle ferner ausgebildet ist, das Referenzidentifizierungsmerkmal dem erfassten Identitätsdatum zuzuordnen, und einer zweiten Identifikationskontrollstelle zum Erfassen eines Identifizierungsmerkmals der Person, wobei die zweite Identifikationskontrollstelle ferner ausgebildet ist, das erfasste Identifizierungsmerkmal mit dem Referenzidentifizierungsmerkmal zu vergleichen und das erfasste Identitätsdatum durch die zweite Identifikationskontrollstelle bei Übereinstimmung des erfassten Identifizierungsmerkmals mit dem Referenzidentifizierungsmerkmal anzuzeigen.

Gemäß einer Ausführungsform ist das Referenzidentifizierungsmerkmal eines der folgende Merkmale: ein biometrisches Merkmal, insbesondere ein Gesichtsbild, ein Fingerabdruck, oder ein Augeniris-Abbild, ein der Person oder dem Identitätsdokument zugeordneter Barcode, ein durch die erste Identifikationskontrollstelle erstellbares Dokument, insbesondere ein Ticket, ein Merkmal des Identitätsdokumentes, insbesondere ein Inhalt einer maschinenlesbaren Zone des Identitätsdokumentes.

Die Referenzerfassungseinrichtung kann beispielsweise eine Einrichtung zur Aufnahme eines biometrischen Merkmals oder zur Kommunikation mit einem Kommunikationsgerät der jeweiligen Person ausgebildet sein.

Gemäß einer Ausführungsform umfasst die Serverentität eine Datenbank, wobei die erste Identifikationskontrollstelle ausgebildet ist, das erfasste Identitätsdatum zu der Serverentität zu übertragen, wobei die Referenzerfassungseinrichtung ausgebildet ist, das Referenzidentifizierungsmerkmal zu der Serverentität zu übertragen, wobei die Serverentität ausgebildet ist, das erfasste Identitätsdatum und das Referenzidentifizierungsmerkmal in der Datenbank zu speichern und zu der zweiten Identifikationskontrollstelle zu übertragen.

Gemäß einer Ausführungsform ist das Identifikationskontrollsystem ausgebildet oder programmtechnisch eingerichtet, das erfindungsgemäße Verfahren zum Identifizieren einer Person durchzuführen.

Gemäß einem weiteren Aspekt umfasst die Beschreibung ein Computerprogramm mit einem Programmcode zur Implementierung eines erfindungsgemäßen Verfahrens oder zur Steuerung der Identifikationskontrollstellen des Identifikationskontrollsystems.

Weitere Ausführungsbeispiele werden Bezug nehmend auf die beiliegenden Zeichnungen erläutert. Es zeigen:
- Fig. 1: ein Identifikationskontrollsystem mit einer Mehrzahl von räumlich verteilten Identifikationskontrollstellen;
- Fig. 2: ein Beispiel einer Anzeige von Identitätsdaten unter Verwendung einer graphischen Benutzerschnittstelle;
- Fig. 3: eine graphische Benutzeroberfläche mit einem räumlichen Grundriss des Identifikationskontrollsystems;
- Fig. 4: eine graphische Benutzeroberfläche mit einem räumlichen Grundriss des Identifikationskontrollsystems;
- Fig. 5: ein Blockdiagramm mit Software-Komponenten zur Ausführung der Funktionalität des Identifikationssystems;
- Fig. 6: ein Diagramm eines Verfahrens zum Identifizieren einer Person anhand eines Identitätsdokumentes in einem Identifikationssystem;
- Fig. 7: eine dynamische Verwaltung von Personen in einem Identifikationssystem mit einer ersten Identifikationskontrollstelle; und
- Fig. 8: ein Diagramm eines Verfahrens zum Identifizieren einer Person anhand eines Identitätsdokumentes in einem Identifikationssystem.

Fig. 1 zeigt ein Identifikationskontrollsystem mit einer Mehrzahl von räumlich verteilten Identifikationskontrollstellen 101, 103, 105, 107, 109, 111 und 113. Die Identifikationskontrollstellen sind eingerichtet, über ein Kommunikationsnetzwerk 115 zu kommunizieren. Das Identifikationskontrollsystem umfasst eine zentrale Serverentität 117, welche ebenfalls eingerichtet ist, über das Kommunikationsnetzwerk 115 zu kommunizieren. Die zentrale Serverentität 117 umfasst beispielsweise einen Server 123 mit einer Datenbank 125 sowie einer optionalen GCS-SW 127.

Ferner ist eine optionale Serverentität 119 vorgesehen, welche beispielsweise einen Blacklist-Server 129, eine Datenbank 131 sowie eine Blacklist-SW-Einrichtung 133 umfassen kann. In der Datenbank 131 kann beispielsweise eine Blacklist mit vorgemerkten Personen gespeichert sein.

Optional können Überwachungskameras 135, 137 vorgesehen sein, welche über das Kommunikationsnetzwerk 115 kommunizieren können.

Das Identifikationssystem kann beispielsweise eingerichtet sein, mit Kommunikationsgeräten 139, 141 beispielsweise über ein drahtloses Kommunikationsnetzwerk 115 zu kommunizieren. Diese Kommunikation kann beispielsweise initiiert werden, um Identifikationsangaben über die Kommunikationsgeräte, wie etwa eine Nummer einer SIM-Karte, zu erhalten, welche als Referenzidentifizierungsmerkmale dienen können.

Die Identifikationskontrollstellen 101, 103 können als erste Identifikationskontrollstellen eingerichtet sein, welche Identitätsdaten von Personen anhand von Identitätsdokumenten erfassen können. Hierzu können die ersten Identifikationskontrollstellen 101, 103 Dokumentenlesegeräte 143, 145 umfassen, welche eingerichtet sind, die Identitätsdaten, welche beispielsweise in einer MRZ eines Identitätsdokumentes enthalten sind, beispielsweise optisch zu erfassen und diese über das Kommunikationsnetzwerk 115 an die zentrale Serverentität 117 oder an eine weitere Identifikationskontrollstelle 105, 107, 109, 111, 113 zu übertragen.

Die ersten Identifikationskontrollstellen 101, 103 können beispielsweise als so genannte Kioske oder eGates eingerichtet sein, welche eine Selbstbedienung durch die zu identifizierende Person ermöglichen. So können die Reisenden ihre Identitätsdokumente beispielsweise selbstständig den Dokumentenlesegeräten 143, 145 zuführen.

Die Serverentität 117 ist bevorzugt ausgebildet, das erfasste Identitätsdatum für eine zweite Identifikationskontrollstelle gemäß einem Warteschlangekriterium bereitzustellen.

Das Warteschlangenkriterium ist beispielsweise eines der folgenden Kriterien: Zeitrang des Erfassens des erfassten Identitätsdatums, Anordnung des erfassten Identitätsdatums in einer Reihenfolge von erfassten Identitätsdaten, Zeitrang einer Zuordnung des erfassten Identitätsdatums zu der zweiten Identifikationskontrollstelle, Zeitrang des Bereitstellens des erfassten Identitätsdatums für die zweite Identifikationskontrollstelle, Anordnung des erfassten Identitätsdatums in einer Reihenfolge von erfassten Identitätsdaten, welche der zweiten Identifikationskontrollstelle zugeordnet sind, Anordnung des erfassten Identitätsdatums in einer Reihenfolge von erfassten Identitätsdaten, welche durch die zweite Identifikationskontrollstelle anzuzeigen sind, Anordnung des erfassten Identitätsdatums in einer Reihenfolge von erfassten Identitätsdaten, welche für die zweite Identifikationskontrollstelle bereitgestellt wurden.

Die ersten Identifikationskontrollstellen 101, 103 können optional Referenzerfassungseinrichtungen 102, 104 umfassen, welche ausgebildet sind, Referenzidentifizierungsmerkmale von Personen, wie etwa biometrische Merkmale, aufzunehmen. Die ersten Identifikationskontrollstellen 101, 103 können ferner PC-Entitäten 147, 149 umfassen, welche die Kommunikation mit dem Kommunikationsnetzwerk bewirken und beispielsweise die Dokumentenlesegeräte 143, 145 steuern.

Die Identifikationskontrollstellen 105, 107, 109, 111 und 113 können jeweils mit Anzeigevorrichtungen 151, 153, 155, 157 und 159 ausgestattet sein. Die Anzeigevorrichtungen 151, 153, 155, 157 und 159 können vorgesehen sein, jeweils ein Identitätsdatum oder Identitätsdaten beispielsweise in einem graphischen Sichtfenster anzuzeigen. Die Identifikationskontrollstellen 105, 107, 109, 111 und 113 können ferner mit Merkmalserfassungseinrichtungen 161, 163, 165, 167 ausgestattet sein, welche vorgesehen sind, Identifizierungsmerkmale von Personen aufzunehmen und diese mit vorgespeicherten Referenzidentifizierungsmerkmalen zu vergleichen, um die der jeweiligen Person zugeordneten und zuvor erfassten Identitätsdaten anzuzeigen. Die Identifikationskontrollstellen 105, 107, 109, 111 und 113 können jeweils mit PCs 169, 171, 173, 175 und 177 versehen sein, welche über das Netzwerk 115 beispielsweise mit der zentralen Serverentität 117 kommunizieren, um die erfassten Identifizierungsmerkmale dorthin zu übertragen bzw. um die erfassten Identitätsdaten abzurufen. Ferner können die Identifikationskontrollstellen 105, 107, 109, 111 und 113 Referenzerfassungseinrichtungen zur Erfassung von Referenzidentifizierungsmerkmalen aufweisen. Die Referenzidentifizierungsmerkmale könne jedoch auch mittels der Merkmalserfassungseinrichtungen 161, 163, 165, 167 aufgenommen werden.

Die Identifikationskontrollstellen 105, 107, 109, 111 und 113 können beispielsweise als so genannte Primary- oder Secondary-Kontrollstellen mit einer Administrationsfunktionalität oder ohne eine Administrationsfunktionalität gebildet sein. Die Anzeigevorrichtungen 151, 153, 155, 157 und 159 können beispielsweise graphische Benutzeroberflächen darstellen, wobei in einem Browser-Fenster Identitätsdaten der Personen und/oder ihre Identifikationsdokumente dargestellt werden können.

Ist eine der Identifikationskontrollstellen 105, 107, 109, 111 und 113 als so genannte Supervisor-Kontrollstelle ausgebildet, so kann diese beispielsweise alle erfassten Identitätsdaten aktiver Reisender in einem Browser-Fenster einer graphischen Benutzeroberfläche auf der Anzeigevorrichtung 151, 153, 155, 157 und 159 zur Verfügung stellen.

Ist eine der Identifikationskontrollstellen mit einer Administrationsfunktionalität versehen, so kann dort eine Erstellung, Löschung oder Änderung von Rollen, Rechten oder Prozessabläufen bzw. Regeln vorgenommen werden.

Die zentrale Serverentität 117 ist vorgesehen, die Identitätsdaten der Personen sowie ihren Dokumenten, wie etwa Dokumentennummern, zu speichern. Darüber hinaus kann die zentrale Serverentität 117 vorgesehen sein, Ergebnisse einer Überprüfung von Personen und/oder Dokumenten auf Echtheit sowie gegebenenfalls Statusinformationen zu speichern.

Die Serverentität 117 kann vorgesehen sein, die an den Identifikationskontrollstellen anzuzeigenden Daten zusammenzustellen, graphisch aufzuarbeiten, indem diese beispielsweise in ein graphisches Fenster eingepflegt werden, und über das Kommunikationsnetzwerk 115 an die Serverentitäten der Kontrollstellen bzw. an ihre Browser zu übermitteln. Diese Informationen können durch die Browser dargestellt werden.

Darüber hinaus kann die zentrale Serverentität 117 vorgesehen sein, interne oder externe Datenbanken abzufragen, um beispielsweise Identitätsdaten abzurufen, welche bestimmten Referenzidentifizierungsmerkmalen zugeordnet sind. Die zentrale Serverentität 117 kann ferner vorgesehen sein, Login-Daten zu verwalten sowie Entscheidungen an den Identifikationskontrollstellen, welche die Identifizierung oder die Nicht-Identifizierung von Personen betreffen können, zu speichern.

Die zentrale Serverentität 117 kann ferner vorgesehen sein, jegliche Applikationen des Identifikationssystems ablaufen zu lassen.

Die Komponenten der Datenbank 125 können eingerichtet sein, alle Identifikationsdaten von Personen, Überwachungs- bzw. Login-Daten zu speichern.

Die zentrale Serverentität 117 kann ferner vorgesehen sein, die durch beispielsweise einen Grenzbeamten getroffenen Entscheidungen zu protokollieren und zu speichern.

Gemäß einer Ausführungsform kann die zentrale Serverentität 117 ferner ausgebildet sein, eine Dokumentenfälschungserkennung durchzuführen. Hierzu können die Dokumentenlesegeräte 143, 145 beispielsweise vorgesehen sein, Sicherheitsmerkmale von Identitätsdokumenten optisch oder elektronisch aufzunehmen und diese an die zentrale Serverentität 117 zu übertragen. Die zentrale Serverentität 117 kann die aufgenommenen Sicherheitsmerkmale mit vorgespeicherten Mustern vergleichen und so eine Überprüfung der Identitätsdokumente durchführen. Alle Prüfergebnisse verknüpft mit den Identitätsdaten der Reisenden können in der Datenbank 125 gespeichert und den Identifikationskontrollstellen bereitgestellt werden. Dadurch entfällt die Notwendigkeit, die Echtheit von Identitätsdokumenten fortwährend zu überprüfen.

Die zentrale Serverentität 117 kann ferner ausgebildet sein, die Personen zu den jeweiligen Identifikationskontrollstellen zu leiten. Hierzu kann die zentrale Serverentität beispielsweise anhand von vorgegebenen Regeln entscheiden. Die vorgegebenen Regeln können beispielsweise in der Gestalt einer Regel-Engine oder durch ein ausführbares Computerprogramm bereitgestellt werden. Dadurch können Handlungsweisungen zur Verfügung gestellt werden, um beispielsweise bestimmte Personen zu bestimmen Identifikationskontrollstellen zu leiten.

Ist eine der Identifikationskontrollstellen mit der Supervisor-Funktionalität ausgestattet, so können dort beispielsweise Identitätsdaten aller Personen, die sich innerhalb des Identifikationssystems befinden, angezeigt werden. Darüber hinaus kann beispielsweise ein Status einer Dokumentenprüfung auf Echtheit, insbesondere bestanden, nicht bestanden oder nicht vollständig, dargestellt werden. Die als Supervisor eingerichtete Identifikationskontrollstelle kann beispielsweise mit den als Primaries bzw. als Secondaries eingerichteten Identifikationskontrollstellen verlinkt werden, um die jeweilige Benutzeroberfläche aufzuschalten. Darüber hinaus kann die als Supervisor eingerichtete Identifikationskontrollstelle die in Fig. 1 dargestellten Webcams verlinken.

Die Dokumentenlesegeräte können beispielsweise als Dokumentenprüfgeräte eingerichtet sein. Sie können stationär oder mobil sein.

Wie vorstehend erwähnt, wird das Identitätsdatum bzw. werden die Identitätsdaten, gegebenenfalls zusammen mit einem Inhalt eines Identifikationsdokuments, wie etwa einem Abbild einer Person, mittels einer graphischen Benutzerschnittstelle (GUI: Graphic User Interface) dargestellt.

Ist eine der in Fig. 1 dargestellten Identifikationskontrollstellen als Supervisor eingerichtet, so kann diese eine Abbildung von einigen Identifikationskontrollstellen und beispielsweise Reisenden auf einer graphischen Benutzeroberflähe anzeigen.

Fig. 2 zeigt ein Beispiel einer Anzeige von Identitätsdaten unter Verwendung einer graphischen Benutzerschnittstelle, mit einer Abbildung 201 einer Person, welche beispielsweise durch Erfassung eines Passfotos erstellt werden kann. Daneben kann beispielsweise ein Fenster 203 angeordnet sein, in dem Identitätsdaten, insbesondere Daten der maschinenlesbaren Zone (MRZ: Machine-Readable Zone) zusammengefasst sind. Diese Daten können beispielsweise einen Vornamen, einen Nachnamen, das Geschlecht der jeweiligen Person und das Ablaufdatum eines Identifikationsdokumentes, ein Geburtsdatum, den ausstellenden Staat, die Nationalität bzw. die Dokumentennummer umfassen. Darüber hinaus kann beispielsweise ein Eintrittsdatum in das Identifikationskontrollsystem angezeigt werden.

Die graphische Benutzerschnittstelle kann ferner Bedienelemente, wie etwa ein Zutrittsabweisungsfeld 205 oder ein Zutrittserlaubnisfeld 207, umfassen. Durch Betätigung des Zutrittsabweisungsfeldes 205 wird die Zutrittsabweisung dokumentiert und ggf. gespeichert. Durch Betätigung des Zutrittserlaubnisfeldes 207 wird der Zutritt hingegen gewährt und dokumentiert.

Die graphische Benutzerschnittstelle umfasst ferner einen Bereich 209, in dem anhand von Identifikationsdokumenten erfasste Abbildungen 209a, 209b, 209c von Personen in der Reihenfolge dargestellt werden, in der diese Personen an der jeweiligen Identifikationskontrollstelle in einer Warteschlange anstehen.

Optional können weitere anwählbare Bereiche vorgesehen sein, wie etwa zur Anzeige eines Gesichtsbildes einer Person, welches auf einem Chip eines Identifikationsdokumentes gespeichert ist, 210, ein Bereich mit einer Dokumentenanzeige 211, bei der Weißlicht-, Infrarot-(IR-) und/oder Ultraviolett-(UV-)Aufnahmen von Identifikationsdokumenten angezeigt sind. Diese Aufnahmen können mittels der Dokumentenlesegeräte der ersten Identifikationskontrollstellen 101, 103 aufgenommen sein. Darüber hinaus kann ein Bereich 213 vorgesehen sein, indem beispielsweise aufgenommene biometrische Merkmale, wie etwa Fingerabdrücke, angezeigt werden. Ferner kann ein Bereich 215 vorgesehen sein, indem die auf der Prüfung eines Identifikationsdokumentes beruhenden Prüfergebnisse, die Ergebnisse von Prüfungen externer Systeme, wie Blacklist-Server und/oder ein Status im System der bisherigen Entscheidungen durch beispielsweise Grenzbeamte, wie etwa Einreise, Abweisung oder Delegation, dargestellt werden können. Treten Auffälligkeiten oder Fehler auf, so können die entsprechenden Tabs, welche mit den jeweiligen Bereichen 210, 211, 213, 215 verbunden sind, in einer Signalfarbe, beispielsweise rot, eingefärbt werden.

Fig. 3 und Fig. 4 zeigen eine graphische Benutzeroberfläche mit einem räumlichen Grundriss von Räumen, in denen das Identifikationskontrollsystem installiert ist. Die graphische Benutzeroberfläche kann beispielsweise erste Identifikationskontrollstellen 301, 303, 305 anzeigen, welche beispielsweise zur Erfassung von Identitätsdaten vorgesehen sind. Die graphische Benutzerschnittstelle kann ferner zweite Identifikationskontrollstellen 307, 309 bzw. 311 anzeigen. Diese können beispielsweise als Secondaries oder als Primaries eingerichtet sein. Ferner kann die graphische Benutzerschnittstelle Schleusen 317, 319 anzeigen. Darüber hinaus können Orte mit Überwachungskameras 321, 323 angezeigt werden.

Die graphische Benutzeroberfläche kann ferner Piktogramme von Personen anzeigen, welche beispielsweise in Warteschlangen vor den jeweiligen Schleusen oder vor den jeweiligen Identifikationskontrollstellen 305, 309 anstehen. Die Personenpiktogramme können beispielsweise farbig hervorgehoben werden. So können beispielsweise als Grün dargestellte Personenpiktogramme 325 anzeigen, dass eine Prüfung der Identitätsdokumente der anstehenden Personen und gegebenenfalls Blacklist-Abfragen ohne Fehler sind. Eine rote Kennzeichnung von Personenpiktogrammen 327 deutet darauf hin, dass Auffälligkeiten bei der Prüfung von den Identitätsdokumenten bzw. Blacklist-Abfragen aufgetreten sind. Grau unterlegte Personenpiktogramme 339 zeigen beispielsweise, dass eine Überprüfung der Identitätsdokumente nicht abgeschlossen wurde.

Die entsprechenden graphischen Benutzerschnittstellen dieser Stationen, wie sie beispielsweise in Fig. 2 dargestellt sind, können an den Identifikationskontrollpunkten beispielsweise durch ein Anklicken eines Feldes 305, 307, 309, 311 abgerufen werden. So können die Daten angezeigt werden, die an den jeweiligen Identifikationskontrollstellen angezeigt werden.

Die Überwachungskamerasymbole 321, 323 können beispielsweise mit gesteuerten Kameras über ein Kommunikationsnetzwerk bzw. über ein Link verbunden sein, so dass bei einem Anwählen des jeweiligen Kamerasymbols 321, 323 ein Browser-Fenster aufgemacht wird, welches ein Echtzeitbild der jeweiligen Kamera anzeigt.

Gemäß einer Ausführungsform kann die farbige Darstellung bzw. Hervorhebung der Person ab einer Personenanzahl, beispielsweise ab fünf Personen, summarisch dargestellt werden.

Die Funktionalität des Identifikationssystems kann beispielsweise mittels eines Software-Programms realisiert werden, dessen Routinen beispielsweise zentral auf einer Serverentität abläuft.

Fig. 5 zeigt ein Blockdiagramm mit Software-Komponenten zur Ausführung der Funktionalität des Identifikationssystems. Die Software-Architektur umfasst die Überwachung und Login-Funktionalität 501, die Backend-Funktionalität 503, die Administrationsfunktionalität 505 sowie die Funktionalität der Identifikationskontrollstellen 507. Die Software-Architektur umfasst ferner eine periphere Unterstützung 509, Datenbankkomponenten 511 sowie Applikationsserver-Komponenten 513, welche beispielsweise auf der zentralen Serverentität ablaufen.

Fig. 6 zeigt ein Ablaufdiagramm eines Verfahrens zum Identifizieren einer Person anhand eines Identitätsdokumentes in einem Identifikationssystem mit einer Mehrzahl von räumlich verteilten Identifikationskontrollstellen, mit Erfassen 601 eines Identitätsdatums anhand des Identifikationsdokumentes der Person durch eine erste Identifikationskontrollstelle, und Bereitstellen 603 des erfassten Identitätsdatums für eine zweite Identifikationskontrollstelle gemäß einem Warteschlangekriterium.

Zur Erfassung Identitätsdatums kann ein Dokumentenlesegerät verwendet werden, das beispielsweise optisch die Daten der MRZ oder elektronisch die auf einem Chip des Identitätsdokumentes gespeicherten Daten auslesen kann.

Gemäß einer Ausführungsform können die Personen, welche sich innerhalb des Identifikationskontrollsystems aufhalten, verwaltet werden. Fig. 7 verdeutlicht eine dynamische Verwaltung von Personen in einem Identifikationssystem unter Verwendung einer graphischen Benutzerschnittstelle, mit einem Abbild einer ersten Identifikationskontrollstelle 701, welche beispielsweise als ein Kiosk eingerichtet ist, mit einem Abbild einer zweiten Identifikationskontrollstelle 703, welche beispielsweise als ein Primary eingerichtet ist, mit einem Abbild einer dritten Identifikationskontrollstelle 705, welche beispielsweise als Secondary eingerichtet ist, sowie mit einem Abbild einer vierten Identifikationskontrollstelle 707, welche beispielsweise ein eGate ist.

Ferner werden Zustände "Zutritt" 709 und "Abweisung" 711 angezeigt. Darüber hinaus ist ein Grundzustand 713 vorgesehen.

Die Personen können beispielsweise von der zweiten Identifikationskontrollstelle 703 zu der dritten Identifikationskontrollstelle 705 weitergeführt werden, falls beispielsweise eine automatische Überprüfung der Identitätsdaten fehlgeschlagen ist. Ansonsten wird den Personen Zugang gewährt. Die dritte Identifikationskontrollstelle 705 kann die Identitätsdaten nochmals überprüfen und entweder Zugang erteilen oder verweigern. Schlägt beispielsweise die Überprüfung der Identitätsdaten an der vierten Identifikationskontrollstelle 707 fehl, so können die betroffenen Personen zu der dritten Identifikationskontrollstelle 705 weitergeleitet werden.

Fig. 8 zeigt ein Diagramm eines Verfahrens zum Identifizieren einer Person anhand eines Identitätsdokumentes in einem Identifikationssystem, beispielsweise in dem vorstehend beschriebenen Identifikationssystem mit räumlich verteilten Identifikationskontrollstellen. Das Verfahren umfasst das Erfassen 801 eines Identitätsdatums anhand des Identifikationsdokumentes durch eine erste Identifikationskontrollstelle, das optionale Erstellen 803 eines Referenzidentifizierungsmerkmals der Person, das Zuordnen 804 des Referenzidentifizierungsmerkmals zu dem erfassten Identitätsdatum, beispielsweise durch eine Verknüpfung von Datensätzen, das Erfassen 805 eines Identifizierungsmerkmals der Person durch eine zweite Identifikationskontrollstelle und das Anzeigen 807 des erfassten Identitätsdatums durch die zweite Identifikationskontrollstelle, falls das erfasste Identifizierungsmerkmal mit dem Referenzidentifizierungsmerkmal übereinstimmt.

Ein Vorteil des erfindungsgemäßen Konzeptes ist die Verkürzung der Durchlaufzeiten für Reisende, unter Einsatz von weniger Personal und in der Folge Kosteneinsparungen für den Betreiber.

Die Durchlaufzeiten setzen sich folgendermaßen aus folgenden Schritten zusammen:
1. Wartezeit in einer Schlange vor einer Identifikationskontrollstelle wie Kontrollbox bzw. Primary, welche durch einen Grenzbeamten bei hohem Personenaufkommen bedient werden kann,
2. Dauer des Lese- und Prüfvorgangs für ein Identitätsdokument,
3. Beurteilung der Relevanz der Prüfergebnisse und Dauer der Prüfung und Befragung eines Reisenden durch einen Grenzbeamten

Durch eine Parallelisierung der Schritte 2 und 3 kann eine Verkürzung der Durchlaufzeitenerreicht werden.

Im Folgenden wird ein Ausführungsbeispiel für die Parallelisierung und die Nutzung der Wartezeit in der Schlange beschrieben:
Die Reisenden sind beispielsweise angehalten, an einer ersten Identifikationskontrollstelle, welche einer zweiten Identifikationskontrollstelle, etwa einem Kontrollpunkt, selbständig das Identitätsdokument auf ein Dokumentenlesegerät, das ein Dokumentenprüfgerät sein kann. zu legen. So werden die Identitätsdaten für den Reisenden eingelesen und geprüft, Schritt 2, während der Grenzbeamte einen weiteren Reisenden, für den Schritt 2 bereits abgeschlossen ist, bedient, Schritt 3.

Der Reisende übernimmt die Aufgabe des Dokumentenauflegens selbst, die bisher vom Grenzbeamten vorgenommen wurde. Die Dokumentenprüfung erfolgt gemäß einer Ausführungsform automatisch und ist durch den Reisenden nicht beeinflussbar.

Ein Reisender kann anhand individueller Identifizierungsmerkmale jederzeit eindeutig mit seinen Identitätsdaten im Identifikationssystem verbunden und erkannt werden.

Ein Reisender kann beispielsweise bei einer Registrierung eines Dokumentes, aktiv oder passiv, z.B. durch Auflegen eines Reisepasses auf ein Dokumentenprüfgerät im Identifikationssystem anhand der MRZ-Daten, eines individuellen Identitätsdokumentes und optional zusätzlicher Identitätsdaten eindeutig erfasst. Ab diesem Zeitpunkt kann ein Reisender anhand einzelner, mit seinen Identitätsdaten verknüpfter Identifizierungsmerkmal jederzeit im Identifikationssystem identifiziert werden. Mögliche individuelle Identifizierungsmerkmale sind z.B.:
- Gesichtsbild, das durch ein Video- oder Kamera Identifikationssystem aufgenommen werden kann
- Fingerabdruck, der durch ein Fingerabdrucklesegerät aufgenommen werden kann,
- Identitätsdokumente der Reisenden, z.B. Pässe oder Smartcards, aus welchen z.B. die MRZ, Fingerabdrücke oder Gesichtsbilder verwendet werden können,
- Kommunikationsgeräte, wie Mobiltelefone oder Smartphones, welche beispielsweise über Bluetooth oder NFC kommunizieren können, und
- Tickets mit z.B. Barcodes, welche ausgedruckt und an anderen Identifikationskontrollstellen eingelesen werden können.

Die Gültigkeit eines individuellen Identifizierungsmerkmals kann mit dem abschließenden Bescheid durch einen Grenzbeamten, ein Passieren zu gestatten, ablaufen.

Erscheint der Reisende mit demselben Identitätsdokument nach dem abschließenden Bescheid wieder im Identifikationssystem, so wird ein neuer Datensatz mit einem neuen individuellen Identifizierungsmerkmal generiert.

Wird beispielsweise ein Gesichtsbild als individuelles Identifizierungsmerkmal verwendet, so kann ein Reisender durch Auflegen seines Identitätsdokumentes auf ein Dokumentenprüfgerät im Identifikationssystem sowie ein Gesichtsbild des Reisenden erfasst werden.

Der Reisende ist daraufhin im Identifikationssystem durch Verwendung des individuellen Identifizierungsmerkmals in den Identifikationssystemdaten zu finden. So kann der Reisende durch einen Vergleich eines Echtzeitbildes einer Videokamera mit dem zuvor erfassten Referenzidentifizierungsmerkmal identifiziert und der zugehörige Identitätsdatensatz ausgegeben bzw. angezeigt werden.

Ein Identifikationskontrollsystem kann gemäß einer Ausführungsform durch eine Verknüpfung zweier oder mehrerer Identifikationskontrollstellen, wodurch z.B. ein Kiosksystem entsteht, realisiert werden. Dabei werden an einer ersten Identifikationskontrollstelle die Identitätsdaten aufgenommen und an der zweiten, mit der ersten verknüpften Identifikationskontrollstelle bearbeitet. Eine derartige Verknüpfung kann zwischen Kiosken mit Selbstbedienung und Primarys oder zwischen Primarys und Secondarys oder eGates mit einer Folgestation realisiert werden.

Im Folgenden wird beispielhaft ein Kiosksystem beschrieben.

In einem einfachen Kioskmodus mit einer 1:1 Beziehung sind beispielsweise jeweils eine erste Identifikationskontrollstelle als Kiosk und eine zweite Identifikationskontrollstelle als Primary miteinander verknüpft. Die Reisenden werden in der Reihenfolge am Primary eintreffen, in der sie ihre Identitätsdokumente am Dokumentenlesegerät der ersten Identifikationskontrollstelle aufgelegt haben. Am Primary bekommt der Grenzbeamte vom Reisenden dessen Identitätsdokument ausgehändigt. Die Zuordnung des Reisenden zu seinen Identitätsdaten kann anhand des Gesichtsbildes und der Reihenfolge der in der Schlange Wartenden durch den Grenzbeamten oder automatisch unter Nutzung eines der definierten individuellen Identifizierungsmerkmale erfolgen.

Im Folgenden wird ein Ausführungsbeispiel unter Berücksichtigung der Reihenfolge der in der Schlange Wartenden beschrieben.

Zwei Reisende A und B kommen an eine erste Identifikationskontrollstelle, z.B. an einen Kiosk, und legen nacheinander ihre Identitätsdokumente auf das Dokumentenlesegerät auf. Da der Reisende A in der Warteschlange vor einer zweiten Identifikationskontrollstelle vor dem Reisenden B steht, werden seine Identitätsdaten dort automatisch zuerst angezeigt. Passiert der Reisende A die zweiten Identifikationskontrollstelle, so können seine Identitätsdaten durch Identitätsdaten des Reisenden B ersetzt werden.

In einem multiplen Kioskmodus mit einer n:m Beziehung sind einer oder mehrere Kioske und Primarys in einer Gruppe miteinander verbunden. Die Reisenden werden von einem Kiosk an geeignete Primarys weitergeleitet.

Bei einer Weiterleitung an die Warteschlange eines geeigneten Primarys erfolgt eine Information an den Reisenden und den ihm zugewiesenen Primary beispielsweise direkt am Kiosk.

Bei einer Weiterleitung an ein Ende einer Warteschlange, an deren Anfang mehrere Primarys bereitstehen, kann der zuvorderst stehende Reisende an einen geeigneten Primary weitergeleitet werden. Die Information zur Weiterleitung (wer wann wohin) erfolgt am Anfang der Warteschlange automatisch anhand des definierten individuellen Identifizierungsmerkmals. Am Primary bekommt ein Grenzbeamter vom Reisenden dessen Identitätsdokument ausgehändigt. Die Zuordnung des Reisenden zu seinen Identitätsdaten erfolgt beispielsweise anhand des Gesichtsbildes und der Reihenfolge der in der Schlange wartenden Reisenden durch den Grenzbeamten. Die Reihenfolge der wartenden Reisenden ergibt sich beispielsweise entweder automatisch aus einer Uhrzeit ihrer Weiterleitung an einen Primary oder aus der Nutzung eines der definierten individuellen Identifizierungsmerkmale.

Im Folgenden wird ein Ausführungsbeispiel unter Verwendung der dedizierten Zuweisung an einen Primary beschrieben.

Ein Reisender wird nach dem Auflegen seines Identitätsdokumentes auf ein Dokumentenprüfgerät auf einem deutschen Flughafen als englischer Staatsbürger erkannt. Das Identifikationssystem ist beispielsweise so konfiguriert, dass englisch sprechende Reisende an einen Kontrollpunkt mit einem englisch sprechenden Grenzbeamten weitergeleitet werden. Am Kiosk erhält der Reisende einen Hinweis, in englischer Sprache, zu welchem Kontrollpunkt er gehen soll. Sein Datensatz mit den Identitätsdaten wird der Warteschlange des entsprechenden Kontrollpunktes zugewiesen. Sobald er vor dem dortigen Grenzbeamten eintrifft werden seine Identitätsdaten automatisch anhand z.B. seines Gesichtsbildes angezeigt.

Im Folgenden wird ein dynamisches Wartemanagement von Reisenden beschrieben. Durch die Erstellung eines individuellen Identifizierungsmerkmals beim erstmaligen Einlesen eines Identitätsdokumentes, das als Referenzidentifizierungsmerkmal dient, kann bei allen weiteren Zugriffen an unterschiedlichen Identifikationskontrollpunkten, immer wieder auf denselben Datensatz zugegriffen werden, wodurch die Generierung von Duplikaten vermieden wird. Das bedeutet auch, dass sich keine virtuellen langen Schlangen vor einer zweiten Identifikationskontrollstelle, beispielsweise einem Primary, bilden, weil auch durch Wiederholtes erneutes Einlesen der Identitätsdaten keine Duplikate erzeugt werden.

Im Folgenden wird das Schlangenhopping, auch Line Hoping genannt, beschrieben:
Ein Reisender, dessen Identitätsdaten bereits mit einer Identifikationskontrollstelle A verknüpft sind und sich anschließend an einer anderen Identifikationskontrollstelle B registriert, wird mit diesem verknüpft und automatisch von der Identifikationskontrollstelle A entfernt.

Ein Ausführungsbeispiel ist beispielsweise das Auflegen eines Identitätsdokumentes durch einen Reisenden an einer ersten Identifikationskontrollstelle, beispielsweise an einem Kiosk, mit einer automatischen Weiterleitung an eine zweite Identifikationskontrollstelle, beispielsweise an einen zugehörigen Primary. Während der Wartezeit in der Schlange vor dem Primary entscheidet sich der Reisende spontan diese zu verlassen um ein eGate zu benutzen. Am eGate wird er registriert und im selben Moment automatisch aus der Schlange bei dem Primary entfernt - seine Identitätsdaten sind jetzt mit dem verwendeten eGate verknüpft.

Kann ein Reisender ein eGate nicht passieren und registriert er sich beispielsweise anschließend an dem Lesegerät einer ersten Identifikationskontrollstelle, beispielsweise eines Kiosks, so wird er in die dazugehörige Warteschlange eines Primarys einsortiert und ist nicht mehr mit dem eGate verknüpft.

Gemäß einer Ausführungsform können mobile Endgeräte wie etwa Smartphones als Ersatz für Identifikationskontrollstellen oder unterstützend für beispielsweise die Erfassung von Referenzidentifizierungsmerkmalen eingesetzt werden. Unter Verwendung eines der individuellen Identifizierungsmerkmale als Referenzidentifizierungsmerkmale dieses Reisenden z.B. eines Fingerabdrucks oder eines Gesichtsbildes oder der Daten einer MRZ des Identitätsdokumentes können die Identitätsdaten des Reisenden aufgerufen und diesem mobilen Kontrollpunkt zugewiesen werden. Gleichzeitig können die Identitätsdaten aus der ursprünglichen Warteschlange der Identifikationskontrollstelle A gelöscht werden. Dadurch kann die Warteschlange verkürzt werden.

Die vorstehend beispielhaft beschriebenen Ausführungsbeispiele können in beliebigen Kontroll-, Einlass- und Ticket-Identifikationssysteme angewendet werden, beispielsweise für Stadien, Messegelände oder Eisenbahnen.

### Bezugszeichenliste

- 101: Identifikationskontrollstelle
- 102: Referenzerfassungseinrichtung
- 103: Identifikationskontrollstelle
- 104: Referenzerfassungseinrichtung
- 105: Identifikationskontrollstelle
- 107: Identifikationskontrollstelle
- 109: Identifikationskontrollstelle
- 111: Identifikationskontrollstelle
- 113: Identifikationskontrollstelle
- 115: Kommunikationsnetzwerk
- 117: zentrale Serverentität
- 119: Serverentität
- 123: Server
- 125: Datenbank
- 127: GCS-SW
- 129: Blacklist-Server
- 131: Datenbank
- 133: Blacklist-SW-Einrichtung
- 135: Überwachungskamera
- 137: Überwachungskamera
- 139: Kommunikationsgerät
- 141: Kommunikationsgerät
- 143: Dokumentenlesegerät
- 145: Dokumentenlesegerät
- 147: Serverentität
- 149: Serverentität
- 151: Anzeigevorrichtung
- 153: Anzeigevorrichtung
- 155: Anzeigevorrichtung
- 157: Anzeigevorrichtung
- 159: Anzeigevorrichtung
- 161: Merkmalserfassungseinrichtung
- 163: Merkmalserfassungseinrichtung
- 165: Merkmalserfassungseinrichtung
- 167: Merkmalserfassungseinrichtung
- 169: Server
- 171: Server
- 173: Server
- 175: Server
- 177: Server
- 201: Abbild
- 203: Fenster
- 205: Zutrittsabweisungsfeld
- 207: Zutrittserlaubnisfeld
- 209: Bereich
- 209a: Abbildung
- 209b: Abbildung
- 209c: Abbildung
- 210: Bereich
- 211: Bereich
- 213: Bereich
- 215: Bereich
- 301: Identifikationskontrollstelle
- 303: Identifikationskontrollstelle
- 305: Identifikationskontrollstelle
- 307: Identifikationskontrollstelle
- 309: Identifikationskontrollstelle
- 311: Identifikationskontrollstelle
- 317: Schleuse
- 319: Schleuse
- 321: Überwachungskamera
- 323: Überwachungskamera
- 325: Personenpiktogramm
- 327: Personenpiktogramm
- 339: Personenpiktogramm
- 501: Login-Funktionalität
- 503: Backend-Funktionalität
- 505: Administrationsfunktionalität
- 507: Funktionalität der Identifikationskontrollstelle
- 509: periphere Unterstützung
- 511: Datenbankkomponenten
- 513: Applikationsserver-Komponenten
- 601: Erfassen
- 603: Bereitstellen
- 701: Identifikationskontrollstelle
- 703: Identifikationskontrollstelle
- 705: Identifikationskontrollstelle
- 707: Identifikationskontrollstelle
- 709: Zutritt
- 711: Abweisung
- 713: Grundzustand
- 801: Erfassen
- 803: Erstellen
- 804: Zuordnen
- 805: Erfassen
- 807: Anzeigen

## Patentansprüche

1. Computerimplementiertes Verfahren zum Identifizieren einer Person anhand eines Identitätsdokumentes in einem Identifikationssystem mit einer Mehrzahl von räumlich verteilten Identifikationskontrollstellen, mit:
Erfassen (601) eines Identitätsdatums anhand des Identifikationsdokumentes der Person durch eine erste Identifikationskontrollstelle; und
Bereitstellen (603) des erfassten Identitätsdatums für eine zweite Identifikationskontrollstelle gemäß einem Warteschlangenkriterium, wobei das erfasste Identitätsdatum zu der zweiten Identifikationskontrollstelle von der ersten Identifikationskontrollstelle oder von einer zentralen Serverentität übertragen wird, wobei das jeweilige Warteschlangenkriterium eines der folgenden Kriterien ist:
Zeitrang des Erfassens des erfassten Identitätsdatums,
Anordnung des erfassten Identitätsdatums in einer Reihenfolge von erfassten Identitätsdaten,
Zeitrang einer Zuordnung des erfassten Identitätsdatums zu der zweiten Identifikationskontrollstelle,
Anordnung des erfassten Identitätsdatums in einer Reihenfolge von erfassten Identitätsdaten, welche der zweiten Identifikationskontrollstelle zugeordnet sind,
Anordnung des erfassten Identitätsdatums in einer Reihenfolge von erfassten Identitätsdaten, welche durch die zweite Identifikationskontrollstelle anzuzeigen sind,
Anordnung des erfassten Identitätsdatums in einer Reihenfolge von erfassten Identitätsdaten, welche für die zweite Identifikationskontrollstelle bereitgestellt wurdn;
wobei der Schritt des Bereitstellens (603) das Anzeigen des erfassten Identitätsdatums durch die zweite Identifikationskontrollstelle gemäß dem Warteschlangenkriterium umfasst,
wobei zum Anzeigen des Identitätsdatums eine graphische Anzeige verwendet wird, mit der die zweite Identifikationskontrollstelle ausgestattet ist, sodass das Identitätsdatum mittels einer graphischen Benutzerschnittstelle dargestellt wird,
wobei die graphische Benutzerschnittstelle einen Bereich umfasst, in dem anhand von Identifikationsdokumenten erfasste Abbildungen von Personen in der Reihenfolge, in der diese Personen an der zweiten Identifikationskontrollstelle in einer Warteschlange stehen, dargestellt werden.

2. Verfahren nach Anspruch 1, bei dem das erfasste Identitätsdatum in dem Schritt des Bereitstellens (603) mehreren Identifikationskontrollstellen der Mehrzahl von räumlich verteilten Identifikationskontrollstellen gleichzeitig oder sequentiell, insbesondere in Abhängigkeit von einem Aufenthaltsort der Person, bereitgestellt wird.

3. Verfahren nach einem der vorstehenden Ansprüche, bei dem der Schritt des Bereitstellens (603) ein Auswählen der zweiten Identifikationskontrollstelle aus der Mehrzahl räumlich verteilten Identifikationskontrollstellen umfasst.

4. Verfahren nach einem der vorstehenden Ansprüche, bei dem der Schritt des Bereitstellens (603) ein Zuordnen des erfassten Identitätsdatums zu der zweiten Identifikationskontrollstelle umfasst.

5. Verfahren nach einem der vorstehenden Ansprüche, bei dem der Schritt des Bereitstellens (603) ein Speichern des erfassten Identitätsdatums in einem der zweiten Identifikationskontrollstelle zugeordneten Speicherbereich umfasst, insbesondere in einem Speicherbereich einer Datenbank einer zentralen Servereinrichtung.

6. Verfahren nach Anspruch 5, wobei das erfasste Identitätsdatum in einer Tabelle des Speicherbereichs gemäß dem Warteschlangenkriterium gespeichert wird.

7. Verfahren nach Anspruch 4 und Anspruch 5 oder 6, wobei die Zuordnung des erfassten Identitätsdatums zu der zweiten Identifikationskontrollstelle aufgelöst und das erfasste Identitätsdatum einer dritten Identifikationskontrollstelle gemäß einem weiteren Warteschlangenkriterium bereitgestellt wird.

8. Verfahren nach einem der vorstehenden Ansprüche, mit:
Erstellen (803) eines Referenzidentifizierungsmerkmals der Person; und
Zuordnen (804) des Referenzidentifizierungsmerkmals zu dem erfassten Identitätsdatum.

9. Verfahren nach Anspruch 8, mit:
Erfassen (805) eines Identifizierungsmerkmals oder Referenzidentifizierungsmerkmals der Person durch die zweite Identifikationskontrollstelle; und
Anzeigen (807) des erfassten Identitätsdatums durch die zweite Identifikationskontrollstelle bei Übereinstimmung des erfassten Identifizierungsmerkmals oder Referenzidentifizierungsmerkmals mit einem in einer Serverentität gespeicherten Referenzidentifizierungsmerkmal.

10. Verfahren nach Anspruch 8 oder 9, wobei das erfasste Identifizierungsmerkmal oder Referenzidentifizierungsmerkmal mit einem in der Serverentität gespeicherten Referenzidentifizierungsmerkmal verglichen wird und wobei bei Übereinstimmung des erfassten Identifizierungsmerkmals oder Referenzidentifizierungsmerkmals und des in der Serverentität gespeicherten Referenzidentifizierungsmerkmals das erfasste Identitätsdatum der zweiten Identifikationskontrollstelle bereitgestellt wird.

11. Verfahren nach einem der vorstehenden Ansprüche, wobei die erste Identifikationskontrollstelle ein Dokumentenlesegerät zur Erfassung des Identitätsdatums anhand des Identitätsdokumentes umfasst, und wobei das Identitätsdatum mittels des Dokumentenlesegerätes erfasst wird, insbesondere optisch oder elektrisch.

12. Identifikationskontrollsystem mit einer Mehrzahl von räumlich verteilten Identifikationskontrollstellen (101, 103, 105, 107, 109, 111, 113) welche ausgebildet sind, miteinander über ein Kommunikationsnetzwerk (115) zu kommunizieren, mit:
einer Serverentität (117);
einer ersten Identifikationskontrollstelle (101, 103) zur Erfassung eines Identitätsdatums einer Person anhand eines Identifikationsdokumentes, wobei die erste Identifikationskontrollstelle (101, 103) ausgebildet ist, das erfasste Identitätsdatum zu der Serverentität (117) zu übertragen; und wobei
die Serverentität (117) ausgebildet ist, das erfasste Identitätsdatum für eine zweite Identifikationskontrollstelle gemäß einem Warteschlangenkriterium bereitzustellen, sodass das erfasste Identitätsdatum von der Serverentität zu der zweiten Identifikationskontrollstelle übertragen werden kann,
wobei das jeweilige Warteschlangenkriterium eines der folgenden Kriterien ist:
Zeitrang des Erfassens des erfassten Identitätsdatums,
Anordnung des erfassten Identitätsdatums in einer Reihenfolge von erfassten Identitätsdaten,
Zeitrang einer Zuordnung des erfassten Identitätsdatums zu der zweiten Identifikationskontrollstelle,
Anordnung des erfassten Identitätsdatums in einer Reihenfolge von erfassten Identitätsdaten, welche der zweiten Identifikationskontrollstelle zugeordnet sind,
Anordnung des erfassten Identitätsdatums in einer Reihenfolge von erfassten Identitätsdaten, welche durch die zweite Identifikationskontrollstelle anzuzeigen sind,
Anordnung des erfassten Identitätsdatums in einer Reihenfolge von erfassten Identitätsdaten, welche für die zweite Identifikationskontrollstelle bereitgestellt wurden,
wobei die zweite Identifikationskontrollstelle mit einer graphischen Anzeige ausgestattet ist, welche ausgebildet ist, das erfasste Identitätsdatum gemäß dem Warteschlangenkriterium unter Verwendung einer graphischen Benutzerschnittstelle anzuzeigen, sodass das Identitätsdatum mittels der graphischen Benutzerschnittstelle dargestellt werden kann,
wobei die zweite Identifikationskontrollstelle ausgebildet ist, in einem Bereich der graphischen Benutzerschnittstelle anhand von Identifikationsdokumenten erfasste Abbildungen von Personen in der Reihenfolge, in der diese Personen an der zweiten Identifikationskontrollstelle in einer Warteschlange stehen, darzustellen.

## Claims

1. A computer-implemented method for identifying a person on the basis of an identity document in an identification system comprising a plurality of spatially distributed identification control points, the method comprising:
detecting (601) an identity date based on the identification document of the person by a first identification control point; and
providing (603) the detected identity date for a second identification control point according to a queuing criterion, wherein the detected identity date is transmitted to the second identification control point from the first identification control point or from a central server entity, wherein the respective queuing criterion is one of the following criteria:
priority of detecting the detected identity date,
arrangement of the detected identity date in an order of detected identity data,
priority of an assignment of the detected identity date to the second identification control point,
arrangement of the detected identity date in an order of detected identity data which are assigned to the second identification control point,
arrangement of the detected identity date in an order of detected identity data which are to be displayed by the second identification control point,
arrangement of the detected identity date in an order of detected identity data which were provided for the second identification control point;
wherein the step of providing (603) comprises displaying the detected identity date by the second identification control point according to the queuing criterion,
wherein a graphic display is used to display the identity date, with which the second identification control point is provided, so that the identity date is displayed by a graphic user interface,
wherein the graphic user interface comprises an area in which detected images of persons are displayed on the basis of identification documents in the order in which these persons are standing in a queue at the second identification control point.

2. The method according to claim 1, in which the detected identity date is simultaneously or sequentially provided to several identification control points of the plurality of spatially distributed identification control points in the step of providing (603), in particular in dependence on whereabouts of the person.

3. The method according to any one of the preceding claims, in which the step of providing (603) comprises a selecting of the second identification control point from the plurality of spatially distributed identification control points.

4. The method according to any one of the preceding claims, wherein the step of providing (603) comprises an assigning of the detected identity date to the second identification control point.

5. The method according to any one of the preceding claims, in which the step of providing (603) comprises a storing of the detected identity date in a memory area assigned to the second identification control point, in particular in a memory area of a database of a central server arrangement.

6. The method according to claim 5, wherein the detected identity date is stored in a table of the memory area according to the queuing criterion.

7. The method according to claim 4 and claim 5 or 6, wherein the assignment of the detected identity date to the second identification control point is canceled and the detected identity date is provided to a third identification control point according to a further queuing criterion.

8. The method according to any one of the preceding claims, comprising:
creating (803) a reference identification feature of the person; and
assigning (804) the reference identification feature to the detected identity date.

9. The method of claim 8, comprising:
detecting (805) an identification feature or a reference identification feature of the person by the second identification control point; and
displaying (807) the detected identity date by the second identification control point if the detected identification feature or reference identification feature matches a reference identification feature stored in a server entity.

10. The method according to claim 8 or 9, wherein the identification feature or reference identification feature is compared with a reference identification feature stored in the server entity and wherein, if the detected identification feature or reference identification feature and the reference identification feature stored in the server entity match, the detected identity date is provided to the second identification control point.

11. The method according to any one of the preceding claims, wherein the first identification control point comprises a document reading device for detecting the identity date on the basis of the identity document, and wherein the identity date is detected by the document reading device, in particular detected by the document reading device optically or electrically.

12. Identification control system comprising a plurality of spatially distributed identification control points (101, 103, 105, 107, 109, 111, 113) which are configured to communicate with one another via a communication network (115), the identification control system comprising:
a server entity (117);
a first identification control point (101, 103) for detecting an identity date of a person on the basis of an identification document, wherein the first identification control point (101, 103) is configured to transmit the detected identity date to the server entity (117); and wherein
the server entity (117) is configured to provide the detected identity date for a second identification control point according to a queuing criterion, so that the detected identity date can be transmitted from the server entity to the second identification control point,
wherein the respective queuing criterion is one of the following criteria:
priority of detecting the detected identity date,
arrangement of the detected identity date in an order of detected identity data,
priority of an assignment of the detected identity date to the second identification control point,
arrangement of the detected identity date in an order of detected identity data which are assigned to the second identification control point,
arrangement of the detected identity date in an order of detected identity data which are to be displayed by the second identification control point,
arrangement of the detected identity date in an order of detected identity data which were provided for the second identification control point,
wherein the second identification control point is provided with a graphic display, which is configured to display the identity date according to queuing criterion by using a graphic user interface, so that the identity date can be displayed by the graphic user interface,
wherein the second identification control point is configured to display detected images of persons in an area of the graphic user interface on the basis of identification documents in the order in which these persons stand in a queue at the second identification control point.

## Revendications

1. Procédé mis en œuvre par ordinateur pour l'identification de personnes à l'aide d'un document d'identité dans un système d'identification comprenant une pluralité de points de contrôle d'identification distribués dans l'espace, comprenant :
acquisition (601) d'une date d'identité à l'aide du document d'identification de la personne par un premier point de contrôle d'identification ; et
fourniture (603) de la date d'identité acquise pour un deuxième point de contrôle d'identification conformément à un critère de file d'attente, la date d'identité acquise étant transmise au deuxième point de contrôle d'identification par le premier point de contrôle d'identification ou par une entité serveur centrale,
le critère de file d'attente respectif étant l'un des critères suivants :
ancienneté d'une acquisition de la date d'identité acquise,
disposition de la date d'identité acquise dans une séquence de dates d'identité acquises,
ancienneté de l'association de la date d'identité acquise au deuxième point de contrôle d'identification,
disposition de la date d'identité acquise dans une séquence de dates d'identité acquises, lesquelles sont associées au deuxième point de contrôle d'identification, disposition de la date d'identité acquise dans une séquence de dates d'identité acquises, lesquelles sont à afficher par le deuxième point de contrôle d'identification,
disposition de la date d'identité acquise dans une séquence de dates d'identité acquises, lesquelles ont été fournies pour le deuxième point de contrôle d'identification ;
l'étape de fourniture (603) comprenant l'affichage de la date d'identité acquise par le deuxième point de contrôle d'identification conformément à un critère de file d'attente,
un afficheur graphique étant utilisé pour afficher la date d'identité, duquel est équipé le deuxième point de contrôle d'identification, de sorte que la date d'identité est représentée au moyen d'une interface utilisateur graphique,
l'interface utilisateur graphique comprenant une zone dans laquelle sont représentées des images de personnes acquises à l'aide de documents d'identification, dans la séquence dans laquelle ces personnes se trouvent dans une file d'attente au niveau du deuxième point de contrôle d'identification.

2. Procédé selon la revendication 1, avec lequel , à l'étape de fourniture (603), la date d'identité acquise est fournie simultanément ou séquentiellement à plusieurs points de contrôle d'identification de la pluralité de points de contrôle d'identification distribués dans l'espace, notamment en fonction d'un emplacement où se tient la personne.

3. Procédé selon l'une des revendications précédentes, avec lequel l'étape de fourniture (603) comprend une sélection du deuxième point de contrôle d'identification parmi la pluralité de points de contrôle d'identification distribués dans l'espace.

4. Procédé selon l'une des revendications précédentes, avec lequel l'étape de fourniture (603) comprend l'association de la date d'identité acquise au deuxième point de contrôle d'identification.

5. Procédé selon l'une des revendications précédentes, avec lequel l'étape de fourniture (603) comprend une mémorisation de la date d'identité acquise dans une zone de mémoire associée au deuxième point de contrôle d'identification, notamment dans une zone de mémoire d'une base de données d'un dispositif serveur central.

6. Procédé selon la revendication 5, la date d'identité acquise étant mémorisée dans une table de la zone de mémoire conformément au critère de file d'attente.

7. Procédé selon la revendication 4 et la revendication 5 ou 6, l'association de la date d'identité acquise au deuxième point de contrôle d'identification étant déclenchée et la date d'identité acquise étant fournie à un troisième point de contrôle d'identification conformément à un critère de file d'attente supplémentaire.

8. Procédé selon l'une des revendications précédentes, comprenant :
création (803) d'une caractéristique d'identification de référence de la personne ; et
association (804) de la caractéristique d'identification de référence à la date d'identité acquise.

9. Procédé selon la revendication 8, comprenant :
acquisition (805) d'une caractéristique d'identification ou d'une caractéristique d'identification de référence de la personne par le deuxième point de contrôle d'identification ; et
affichage (807) de la date d'identité acquise par le deuxième point de contrôle d'identification en cas de concordance de la caractéristique d'identification ou de la caractéristique d'identification de référence acquise avec une caractéristique d'identification de référence mémorisée dans une entité serveur.

10. Procédé selon la revendication 8 ou 9, la caractéristique d'identification ou la caractéristique d'identification de référence acquise étant comparée avec une caractéristique d'identification de référence mémorisée dans l'entité serveur et, en cas de concordance de la caractéristique d'identification ou de la caractéristique d'identification de référence acquise et de la caractéristique d'identification de référence mémorisée dans l'entité serveur, la date d'identité acquise est fournie au deuxième point de contrôle d'identification.

11. Procédé selon l'une des revendications précédentes, le premier point de contrôle d'identification comprenant un lecteur de document destiné à acquérir la date d'identité à l'aide du document d'identité, et la date d'identité étant acquise au moyen du lecteur de document, notamment de manière optique ou électrique.

12. Système de contrôle d'identification comprenant une pluralité de points de contrôle d'identification (101, 103, 105, 107, 109, 111, 113) distribués dans l'espace, lesquels sont configurés pour communiquer entre eux par le biais d'un réseau de communication (115), comprenant :
une entité serveur (117) ;
un premier point de contrôle d'identification (101, 103) destiné à acquérir une date d'identité d'une personne à l'aide d'un document d'identification, le premier point de contrôle d'identification (101, 103) étant configuré pour transmettre la date d'identité acquise à l'entité serveur (117) ; et
l'entité serveur (117) étant configuré pour fournir la date d'identité acquise pour un deuxième point de contrôle d'identification conformément à un critère de file d'attente, de sorte que la date d'identité acquise peut être transmise au deuxième point de contrôle d'identification par l'entité serveur,
le critère de file d'attente respectif étant l'un des critères suivants :
ancienneté de l'acquisition de la date d'identité acquise, disposition de la date d'identité acquise dans une séquence de dates d'identité acquises,
ancienneté d'une association de la date d'identité acquise au deuxième point de contrôle d'identification, disposition de la date d'identité acquise dans une séquence de dates d'identité acquises, lesquelles sont associées au deuxième point de contrôle d'identification,
disposition de la date d'identité acquise dans une séquence de dates d'identité acquises, lesquelles sont à afficher par le deuxième point de contrôle d'identification,
disposition de la date d'identité acquise dans une séquence de dates d'identité acquises, lesquelles ont été fournies pour le deuxième point de contrôle d'identification,
le deuxième point de contrôle d'identification étant équipé d'un afficheur graphique qui est utilisé pour afficher la date d'identité acquise conformément au critère de file d'attente en utilisant une interface utilisateur graphique, de sorte que la date d'identité peut être représentée au moyen de l'interface utilisateur graphique,
le deuxième point de contrôle d'identification étant configuré pour représenter, dans une zone de l'interface utilisateur graphique, des images de personnes acquises à l'aide de documents d'identification dans la séquence dans laquelle ces personnes se trouvent dans une file d'attente au niveau du deuxième point de contrôle d'identification.
